# EUROPÄISCHE PATENTSCHRIFT

(11) **EP 1 213 143 B1**
(45) Veröffentlichungstag und Bekanntmachung des Hinweises auf die Patenterteilung: **28.06.2006**
(21) Anmeldenummer: 01127636.7
(22) Anmeldetag: 20.11.2001
(51) Int. Cl.: B41F 27/12, B41F 30/04

(54) **Vorrichtung zum Befestigen einer Bespannung auf einem Druckwerkzylinder**
Device for fastening a covering on a printing cylinder
Dispositif de fixation d'un revêtement sur un cylindre d'impression

(30) Priorität: 08.12.2000 DE 10060984
(43) Veröffentlichungstag der Anmeldung: 12.06.2002
(73) Patentinhaber: MAN Roland Druckmaschinen AG, 63012 Offenbach (DE)
(72) Erfinder: Reichel, Klaus T., 86152 Augsburg (DE); Knauer, Peter, 86692 Münster/Lech (DE)
(74) Vertreter: Schober, Stefan

(56) Entgegenhaltungen:
- EP-A- 0 534 579
- DE-A- 3 812 137
- DE-A- 19 701 046
- DE-C- 4 335 140
- US-A- 4 214 530

## Beschreibung

Die Erfindung betrifft eine Vorrichtung zum Befestigen einer Bespannung auf einem Druckwerkzylinder einer Druckmaschine nach dem Oberbegriff des Anspruchs 1. Bei der Bespannung kann es sich beispielsweise um eine biegsame Druckplatte oder eine aus einer biegsamen Trägerplatte und einer Gummibeschichtung bestehende Gummitucheinheit handeln.

Die EP 534 579 A2 zeigt eine Plattenspannung, bei der der Formzylinder eine in Achsrichtung verlaufende Zylindergrube aufweist, deren eine Kante den vorlaufenden Plattenschenkel trägt. Weiterhin enthält die Zylindergrube eine drehbare Spindel, an der über die Breite des Formzylinders verteilt U-förmige Blattfedern angeordnet sind. Ein Schenkel der Blattfedern ist hakenförmig abgekantet und greift beim Drehen der Spindel in den ebenfalls hakenförmig abgekanteten nachlaufenden Plattenschenkel ein. Der andere Schenkel der Feder drückt den vorlaufenden Plattenschenkel gegen die Wand der Zylindergrube. Bei dieser Vorrichtung ist nachteilig, dass für das Einführen des zweiten Plattenschenkels die Spannung des ersten Plattenschenkels wieder gelöst werden muss. Weiterhin beeinflussen sich die mit einer Spindelstellung einzustellenden Spannkräfte für beide Plattenschenkel nachteiligerweise gegenseitig. Auch bedingt die Vorrichtung einen breiten Spalt in der Zylindermantelfläche, was Schwingungen beim Druck hervorruft und die für den Druck zur Verfügung stehende Mantelfläche des Zylinders schmälert.

Die DE 198 41 912 A1 zeigt eine Vorrichtung zum Befestigen einer biegsamen Druckform auf einem Formzylinder, die zwei Spindeln in einer Bohrung einer Zylindergrube vorweist. Jede Spindel trägt Blattfedern, die beim Verschwenken der Spindel auf jeweils eine Grubenwand zu bewegbar sind und dabei an letzterer jeweils einen Schenkel der Druckplatte fixieren. Die Blattfedern und Plattenschenkel sind mit Wölbungen und die Grubenwandungen mit Ausnehmungen versehen. Die Spindeln sind einseitig in einem Schmitzring gelagert und stützen sich in der Bohrung mit Stiften ab.

Es ist Aufgabe der Erfindung eine Vorrichtung zum Befestigen einer Bespannung auf einem Druckwerkzylinder zu schaffen, die die Schenkel der Bespannung zuverlässig spannt.

Die Aufgabe wird erfindungsgemäß mit den Merkmalen des Patentanspruchs 1 gelöst.

Dank den zwei Spindeln braucht für das Einführen des nachlaufenden Schenkels in die Zylindergrube der vorlaufende Schenkel nicht nochmals freigegeben zu werden. Außerdem sind die Spannkräfte für die Schenkel der Trägerplatte durch entsprechendes einzelnes Verdrehen der Spindeln unabhängig voneinander wählbar und aufbringbar. Die Vorrichtung zeichnet sich durch eine kompakte Bauweise aus, wobei die Spindel und Hohlspindel stabil und durchbiegungsarm gelagert sind. Der Spalt in der Zylindergrube kann schmal bemessen werden, so dass ein schwingungsarmer Lauf der Druckwerkzylinder ermöglicht wird. Außerdem wird der druckfreie Bereich auf der zu bedruckenden Bahn klein gehalten.

Bei einer Ausführungsvariante wird der nachlaufende Schenkel in die Spanngrube gezogen, wodurch Wärmedehnungen gut ausgeglichen werden.

Die Vorrichtung eignet sich für die Realisierung eines teil- oder vollautomatischen Druckplattenwechsels. Für einen Druckplattenwechsel muss die Bahn nicht aus der Druckmaschine entfernt werden.

Weitere Merkmale und Vorteile ergeben sich aus den Unteransprüchen in Verbindung mit der Beschreibung.

Die Erfindung soll nachfolgend an einem Ausführungsbeispiel näher erläutert werden. In den zugehörigen Zeichnungen zeigt schematisch:
- Fig.1:: eine Vorrichtung zum Befestigen einer Druckform auf einem Formzylinder
- Fig. 2:: die Ansicht II nach Figur 1
- Fig. 3 und 4:: weitere Stellungen der Vorrichtung gemäß Figur 1
- Fig. 5 bis 7:: eine Vorrichtung zum Befestigen einer Gummitucheinheit auf einem Übertragungszylinder in einer weiteren Ausführungsvariante zu Figur 1
- Fig. 8 bis 10:: eine weitere Ausführungsvariante zur Vorrichtung gemäß Figur 1.

Der in Fig. 1 ausschnittweise gezeigte Formzylinder 1 enthält eine Zylindergrube 2 mit einem Kanal 3 und einer Bohrung 4, die in Achsrichtung des Formzylinders 1 verlaufen. In der Bohrung 4 ist eine Hohlspindel 5 und in dieser in einer Bohrung wiederum eine weitere Spindel 6 jeweils schwenkbar gelagert. Über die Breite der zu spannenden Druckplatte 7 bzw. des Formzylinders 1 verteilt sind an der Hohlspindel 5 erste Zungen 8 und an der weiteren Spindel 6 zweite Zungen 9 angeschraubt (siehe Fig. 2). In Achsrichtung des Formzylinders 1 sind abwechselnd erste und zweite Zungen 8, 9 angeordnet. Die Hohlspindel 5 weist Ausnehmungen 11 auf, durch die die an der weiteren Spindel 6 befestigten zweiten Zungen 9 hindurchtreten. Die ersten und zweiten Zungen 8, 9 sind vorteilhaft als Blattfedern, also federnd ausgeführt. Dadurch ist eine besonders gleichmäßige Kräftebeaufschlagung der Schenkel der Druckplatte 7 über die gesamte Breite der Druckplatte 7 möglich. Dies vermeidet Plattenbrüche und erhöht die Zuverlässigkeit der Spannvorrichtung.

Die Hohlspindel 5 stützt sich mit am Umfang verteilten Stützelementen 10 in der Bohrung 4 ab (siehe Fig. 5). Die Stützelemente 10 sind zumindest in etwa der Mitte der Länge der Hohlspindel 5 angeordnet, wodurch die Durchbiegung der Hohlspindel 5 niedrig gehalten und eine stabile Klemmung der Druckplatte 7 realisiert wird. Die Stützelemente 10 sind höheneinstellbar montierbar, um Fertigungstoleranzen der Bohrung 4 ausgleichen zu können. Auf diese Weise wird eine klemmungsfreie Verschwenkung der Hohlspindel 5 ermöglicht.

Die Druckplatte 7 wird bei den in Fig. 1 gezeigten Stellungen von Hohlspindel 5 und Spindel 6 mit ihrem vorlaufenden Schenkel 12 in die Zylindergrube 2 eingesteckt und mit ihrer Abkantung 19 an der vorlaufenden Kante 13 der Zylindergrube 2 aufgehängt. Bei der nachfolgenden Drehung der Hohlspindel 5 in die in Fig. 3 gezeigte Lage drücken die ersten Zungen 8 den vorlaufenden Schenkel 12 gegen eine spitzwinklig zur Zylindermantelfläche auslaufende erste Grubenwand 14 und spannen so den vorlaufenden Schenkel 12. Nachfolgend wird die so fixierte Druckplatte 7 um den Formzylinder 1 gewickelt. Dies erfolgt vorteilhaft unter Drehung des Formzylinders 1, wobei wahlweise die Druckplatte 7 an diesen mittels Andrückrollen angedrückt wird. Am Schluss dieses Aufwickelvorganges wird der nachlaufende Schenkel 15 der Druckplatte 7 in die Zylindergrube 2 gedrückt (Fig. 3). Nunmehr wird die Spindel 6 in die in Fig. 4 gezeigte Lage geschwenkt, wobei deren zweite Zungen 9 mit ihren etwa um 90° hakenförmig abgewickelten Enden den nachlaufenden Schenkel 15 der Druckplatte 7 erfassen und letztere spannen.

Die separaten Antriebe für die Hohlspindel 5 und die Spindel 6 können auf die beiden Seiten des Druckwerks verteilt sein, beispielsweise der Antrieb für die Hohlspindel 5 auf die Bedienseite (SI) und der Antrieb für die Spindel 6 an die Antriebsseite (SII).

Der nachlaufende Schenkel 15 läuft beim Spannen der Druckplatte 7 automatisch in die Zylindergrube 2 ein, wie in Figur 3 schrittweise dargestell. Er ist vorteilhaft hierzu sehr kurz ausgeführt, wodurch auch Störungen durch Stauchen oder ähnliches vermieden werden. Die Vorrichtung bietet sich hiermit also auch für einen vollautomatischen Druckplattenwechsel an. In diesem Falle wird auch der vorlaufende Schenkel 12 zu Beginn des Druckplattenwechselvorganges automatisch in die Zylindergrube 2 eingehängt, beispielsweise mittels eines Roboters.

Der Ausbau der Druckplatte 7 erfolgt in umgekehrter Reihenfolge. Es wird also zunächst die Spindel 6 im Uhrzeigersinn in die in Fig. 1 gezeigte Lage gedreht. Dabei geben deren zweite Zungen 9 den nachlaufenden Schenkel 15 der Druckplatte 7 frei, der daraufhin aus der Zylindergrube 2 springt bzw. aus dieser entnehmbar ist. Anschließend erfolgt das Abwickeln der Druckplatte 7 vom Formzylinder 1. Danach wird die Hohlspindel 5 im Uhrzeigersinn in die in Fig. 1 gezeigte Stellung gedreht, wobei der vorlaufende Schenkel 12 freigegeben wird und die Druckplatte 7 vom Formzylinder 1 abnehmbar ist.

Die Figuren 5 bis 7 zeigen eine weitere Variante einer Vorrichtung zu den Figuren 1 bis 4, wobei diese Variante am Beispiel der Befestigung einer Gummitucheinheit auf einem Übertragungszylinder erklärt wird. Der Einfachheit halber werden für dieses und das nachfolgende Ausführungsbeispiel weitgehend die bisher verwendeten Bezugszeichen beibehalten, ggf. unter Anhängen des Zusatzes ".1, .2". Die Zylindergrube 2.1 eines Übertragungszylinders 1.1 weist wiederum eine Bohrung 4 auf, in der eine Hohlspindel 5.1 gelagert ist, in der eine weitere Spindel 6.1 lagert. Die Hohlspindel 5.1 und die Spindel 6.1 sind unabhängig voneinander verschwenkbar. Die Hohlspindel 5.1 lagert mittels Stützelementen 10 in der Bohrung 4. Im Gegensatz zum vorherigen Ausführungsbeispiel sind die ersten Zungen 8.1 an der Spindel 6.1 und die zweiten Zungen 9.1 an der Hohlspindel 5.1 angeschraubt. Die Zungen 8.1 und 9.1 sind wiederum über die Länge des Übertragungszylinders 1.1 und in abwechselnder Abfolge verteilt angeordnet. Die ersten Zungen 8.1 treten in Ausnehmungen 11 der Hohlspindel 5.1 durch diese hindurch.

Die Gummitucheinheit 7.1 besteht aus einer Trägerplatte 16, auf der mit Ausnahme des vorlaufenden und nachlaufenden Schenkels 12.1, 15.1 ein Gummituch 17 befestigt ist. Der vorlaufende Schenkel 12.1 weist eine insbesondere V-förmig ausgebildete Kerbe 18 auf. Im übrigen stimmt die Vorrichtung weitgehend mit der zuvor beschriebenen Vorrichtung (Figuren 1 bis 4) überein, weshalb auf wiederholende Erklärungen verzichtet wird.

Zwecks Montage der Gummitucheinheit 7.1 auf den Übertragungszylinder 1.1 wird bei den in Figur 5 gezeigten Stellungen von Hohlspindel 5.1 und Spindel 6.1 der vorlaufende Schenkel 12.1 am Kanal 3 in die Zylindergrube 2.1 eingeführt und die Gummitucheinheit 7.1 mit ihrer Abkantung 19.1 an der vorlaufenden Kante 13.1 der Zylindergrube 2.1 eingehängt. Anschließend werden durch Verschwenken der Spindel 6.1 die ersten Zungen 8.1 auf den vorlaufenden Schenkel 12.1 zu bewegt, wobei die Zungen 8.1 letzteren an der Kerbe 18 erfassen und in die Zylindergrube 2.1 hineinziehen. Dabei nehmen der vorlaufende Schenkel 12.1 und die ersten Zungen 8.1 schließlich die in Fig. 6 gezeigte Stellung ein, wobei die Gummitucheinheit 7.1 mit ihrer Abkantung 19.1 auf die vorlaufende Kante 13.1 gezogen, dort ausgerichtet und zuverlässig gespannt und auch gegen die erste Grubenwand 14.1 gedrückt wird. Die zweiten Zungen 9.1 befinden sich noch in der in Fig. 5 gezeichneten Stellung. Nunmehr wird die Gummitucheinheit 7.1 um den Übertragungszylinder 1.1 gewickelt und schließlich der nachlaufende Schenkel 15.1 in die Zylindergrube 2.1 eingedrückt (Fig. 6). Anschließend wird die Hohlspindel 5.1 entgegen dem Uhrzeigersinn verschwenkt, wodurch die zweiten Zungen 9.1 in Eingriff mit dem nachlaufenden Schenkel 15.1 kommen und diesen in die Zylindergrube 2.1 ziehen und spannen, wie in Fig. 7 gezeigt. Die Demontage der Gummitucheinheit 7.1 erfolgt in umgekehrter Reihenfolge der Montage.

Die Figuren 8 bis 10 zeigen ein weiteres Ausführungsbeispiel einer Vorrichtung zum Spannen einer Druckplatte 7.2. Der Formzylinder 1.2 weist eine Zylindergrube 2.2 mit einer Bohrung 4 auf, in der eine Hohlspindel 5.2 gelagert ist, in der wiederum eine weitere Spindel 6.2 lagert. Die Hohlspindel 5.2 stützt sich mit Stützelementen 10 in der Bohrung 4 ab. An der Hohlspindel 5.2 sind erste Zungen 8.2 angeschraubt, an der Spindel 6.2 zweite Zungen 9.2, wobei alle Zungen 8.2, 9.2 wiederum über die Breite des Formzylinders 1.2 in abwechselnder Reihenfolge angeordnet sind. Die zweiten Zungen 9.2 durchdringen in Ausnehmungen 11 die Hohlspindel 5.2.

Zwecks Montage der Druckplatte 7.2 wird zunächst deren vorlaufender Schenkel 12.2 am Kanal 3 bei den in Fig. 8 gezeigten Stellungen der Hohlspindel 5.2 und der Spindel 6.2 in die Zylindergrube 2.2 eingesteckt und die Druckplatte 7.2 mit ihrer Abkantung 19.2 auf die vorlaufende Kante 13.2 der Zylindergrube 2.2 eingehängt. Anschließend wird die Hohlspindel 5.2 entgegen dem Uhrzeigersinn in die in Fig. 9 gezeichnete Stellung geschwenkt, wobei die ersten Zungen 8.2 den vorlaufenden Schenkel 15.2 gegen die erste Grubenwand 14.2 drücken und zuverlässig spannen. Die weitere Spindel 6.2 wurde zwischenzeitlich oder wird nunmehr auch entgegen dem Uhrzeigersinn verschwenkt, wobei deren zweite Zungen 9.2 die in Fig. 9 gezeigte Stellung einnehmen. Nunmehr wird die Druckplatte 7.2 um den Formzylinder 1.2 gewickelt, wobei zum Schluss dessen der nachlaufende Schenkel 15.2 der Druckplatte 7.2 in die Zylindergrube 2.2 eintritt und die in Fig. 9 gezeichnete Stellung einnimmt. Nachfolgend wird die Spindel 6.2 im Uhrzeigersinn verschwenkt, wobei deren zweite Zungen 9.2 den nachlaufenden Schenkel 15.2 der Druckplatte gegen eine zweite Grubenwand 20 drücken und zuverlässig spannen. Nunmehr ist der in Fig. 10 gezeigte Spannzustand der Vorrichtung für die Druckplatte 7.2 erreicht. Die Demontage der Druckplatte 7.2 erfolgt in umgekehrter Reihenfolge ihrer Montage.

Die beschriebenen Vorrichtungen zur Befestigung von Druckplatten 7, 7.2 können auch zur Befestigung von Gummitucheinheiten verwendet werden und umgekehrt kann die beschriebene Vorrichtung zur Befestigung einer Gummitucheinheit 7.1 auch zur Befestigung von Druckplatten verwendet werden. Auch können die Merkmale der Ausführungsbeispiele untereinander zu weiteren Varianten kombiniert werden.

Die Erfindung ist auch anwendbar, wenn am Umfang des Druckwerkzylinders 1, 1.1, 1.2 mehrere Zylindergruben 2, 2.1, 2.2 angeordnet sind, in die jeweils ein vorlaufender und ein nachlaufender Schenkel 12, 12.1, 12.2, 15, 15.1, 15.2 zweier benachbarter zu befestigender Bespannungen eingesteckt werden.

### Bezugszeichen:

- **1**: Formzylinder
- **1.1**: Übertragungszylinder
- 1.2: Formzylinder
- **2**: Zylindergrube
- **2.1**: Zylindergrube
- 2.2: Zylindergrube
- **3**: Kanal
- **4**: Bohrung
- **5**: Hohlspindel
- **5.1**: Hohlspindel
- **5.2**: Hohlspindel
- **6**: weitere Spindel
- **6.1**: weitere Spindel
- 6.2: weitere Spindel
- **7**: Druckplatte
- **7.1**: Gummitucheinheit
- **7.2**: Druckplatte
- **8**: erste Zungen
- **8.1**: erste Zungen
- **8.2**: erste Zungen
- **9**: zweite Zungen
- **9.1**: zweite Zungen
- **9.2**: zweite Zungen
- **10**: Stützelement
- 11: Ausnehmung
- **12**: vorlaufender Schenkel
- **12.1**: vorlaufender Schenkel
- **12.2**: vorlaufender Schenkel
- **13**: vorlaufende Kante
- **13.1**: vorlaufende Kante
- **13.2**: vorlaufende Kante
- **14**: erste Grubenwand
- **14.1**: erste Grubenwand
- **14.2**: erste Grubenwand
- **15**: nachlaufender Schenkel
- **15.1**: nachlaufender Schenkel
- **15.2**: nachlaufender Schenkel
- **16**: Trägerplatte
- **17**: Gummituch
- **18**: Kerbe
- 19: Abkantung
- **19.1**: Abkantung
- **19.2**: Abkantung
- **20**: zweite Grubenwand

## Patentansprüche

1. Vorrichtung zum Befestigen einer Bespannung (7) auf einem Druckwerkzylinder (1) einer Druckmaschine, wobei die Bespannung (7) mindestens eine biegsame Trägerplatte enthält, die einen vorlaufenden und einen nachlaufenden abgekanteten Schenkel (12,15) aufweist, beide Schenkel (12,15) in wenigstens eine in Achsrichtung des Druckwerkzylinders (1) verlaufende Zylindergrube (2) einsteckbar sind, wobei der vorlaufende Schenkel (12) mittels ersten schwenkbaren Zungen (8) und der nachlaufende Schenkel (15) mittels zweiten schwenkbaren Zungen (9) spannbar ist, weiterhin die ersten schwenkbaren Zungen (8) an einer ersten schwenkbaren Spindel (5) und die zweiten schwenkbaren Zungen (15) an einer zweiten schwenkbaren Spindel (6) befestigt sind, und beide Spindeln (5,6) in einer Bohrung (4) der Zylindergrube (2) angeordnet sind, **dadurch gekennzeichnet, dass** eine der Spindeln als Hohlspindel (5, 5.1, 5.2) ausgebildet ist, die in der Bohrung (4) der Zylindergrube (2, 2.1, 2.2) gelagert ist, und dass die weitere Spindel (6, 6.1, 6.2) in der Hohlspindel (5, 5.1, 5.2) gelagert ist.

2. Vorrichtung nach Anspruch 1, **dadurch gekennzeichnet, dass** der vorlaufende Schenkel (12, 12.1, 12.2) mittels der ersten schwenkbaren Zungen (8, 8.1, 8.2) gegen eine spitzwinklig zur Zylindermantelfläche auslaufende erste Grubenwand (14, 14.1, 14.2) drückbar ist.

3. Vorrichtung nach Anspruch 1, **dadurch gekennzeichnet, dass** der vorlaufende Schenkel (12.1) von den ersten Zungen (8.1) formschlüssig erfass- und in die Zylindergrube (2.1) ziehbar ist.

4. Vorrichtung nach Anspruch 3, **dadurch gekennzeichnet, dass** der vorlaufende Schenkel (12.1) eine insbesondere V-förmig ausgebildete Kerbe (18) aufweist, mit der die ersten Zungen (8.1) zusammenarbeiten.

5. Vorrichtung nach Anspruch 1, **dadurch gekennzeichnet, dass** der nachlaufende Schenkel (15, 15.1) von den zweiten Zungen (9, 9.1) formschlüssig erfass- und in die Zylindergrube (2, 2.1) ziehbar ist.

6. Vorrichtung nach Anspruch 5, **dadurch gekennzeichnet, dass** die zweiten Zungen (9, 9.1) in den etwa 90° abgekanteten nachlaufenden Schenkel (15, 15.1) eingreifen.

7. Vorrichtung nach Anspruch 1, **dadurch gekennzeichnet, dass** der nachlaufende Schenkel (15.2) mittels der zweiten schwenkbaren Zungen (9.2) gegen eine zweite Grubenwand (20) drückbar ist.

8. Vorrichtung nach einem der vorherigen Ansprüche, **dadurch gekennzeichnet, dass** die Hohlspindel (5, 5.1, 5.2) Ausnehmungen (11) aufweist, durch die die an der weiteren Spindel (6, 6.1, 6.2) befestigten zweiten Zungen (9, 9.1, 9.2) hindurchtreten.

9. Vorrichtung nach einem der vorherigen Ansprüche, **dadurch gekennzeichnet, dass** in Achsrichtung des Druckwerkzylinders (1, 1.1, 1.2) abwechselnd erste und zweite Zungen (8, 8.1, 8.2, 9, 9.1, 9.2) angeordnet sind.

10. Vorrichtung nach einem der vorherigen Ansprüche, **dadurch gekennzeichnet, dass** die ersten und/oder zweiten Zungen (8, 8.1, 8.2, 9, 9.1, 9.2) federnd ausgeführt sind.

11. Vorrichtung nach einem der Ansprüche 1 bis 10, **dadurch gekennzeichnet, dass** die Bespannung eine Druckplatte (7, 7.2) ist.

12. Vorrichtung nach einem der Ansprüche 1 bis 10, **dadurch gekennzeichnet, dass** die Bespannung eine Gummitucheinheit (7.1) ist, bei der auf der Trägerplatte (16) mit Ausnahme des vorlaufenden und nachlaufenden Schenkels (12.1, 15.1) ein Gummituch (17) befestigt ist.

## Claims

1. A device for fastening a covering (7) on a printing unit cylinder (1) of a printing machine, wherein the covering (7) includes at least one flexible base plate having a leading and a trailing bent limb (12, 15), both limbs (12, 15) are insertable into at least one cylinder cavity (2) extending in the axial direction of the printing unit cylinder (1), wherein the leading limb (12) is clampable by means of first pivotable tongues (8) and the trailing limb (15) is clampable by means of second pivotable tongues (9), furthermore the first pivotable tongues (8) are fastened to a first pivotable spindle (5) and the second pivotable tongues (9) are fastened to a second pivotable spindle (6), and both spindles (5, 6) are disposed in a bore (4) of the cylinder cavity (2), **characterized in that** one of the spindles is designed as a hollow spindle (5, 5.1, 5.2), which is supported in the bore (4) of the cylinder cavity (2, 2.1, 2.2), and that the further spindle (6, 6.1, 6.2) is supported in the hollow spindle (5, 5.1, 5.2).

2. A device according to claim 1, **characterized in that** the leading limb (12, 12.1, 12.2) is pressable by means of the first pivotable tongues (8, 8.1, 8.2) against a first cavity wall (14, 14.1, 14.2) extending at an acute angle to the cylinder lateral surface.

3. A device according to claim 1, **characterized in that** by means of the first tongues (8.1) the leading limb (12.1) is positively graspable and drawable into the cylinder cavity (2.1).

4. A device according to claim 3, **characterized in that** the leading limb (12.1) has an in particular V-shaped notch (18), with which the first tongues (8.1) cooperate.

5. A device according to claim 1, **characterized in that** by means of the second tongues (9, 9.1) the trailing limb (15, 15.1) is positively graspable and drawable into the cylinder cavity (2, 2.1).

6. A device according to claim 5, **characterized in that** the second tongues (9, 9.1) engage into the trailing limb (15, 15.1), which is bent at an angle of approximately 90°.

7. A device according to claim 1, **characterized in that** the trailing limb (15.2) is pressable by means of the second pivotable tongues (9.2) against a second cavity wall (20).

8. A device according to one of the preceding claims, **characterized in that** the hollow spindle (5, 5.1, 5.2) has recesses (11), through which the second tongues (9, 9.1, 9.2) fastened to the further spindle (6, 6.1, 6.2) pass.

9. A device according to one of the preceding claims, **characterized in that** first and second tongues (8, 8.1, 8.2, 9, 9.1, 9.2) are disposed alternately in the axial direction of the printing unit cylinder (1, 1.1, 1.2).

10. A device according to one of the preceding claims, **characterized in that** the first and/or second tongues (8, 8.1, 8.2, 9, 9.1, 9.2) are of a resilient construction.

11. A device according to one of claims 1 to 10, **characterized in that** the covering is a printing plate (7, 7.2).

12. A device according to one of claims 1 to 10, **characterized in that** the covering is a rubber blanket unit (7.1), in which a rubber blanket (17) apart from the leading and trailing limb (12.1, 15.1) is fastened on the base plate (16).

## Revendications

1. Dispositif de fixation d'un revêtement (7) sur un cylindre d'impression (1) d'une machine à imprimer, le revêtement (7) contenant au moins une plaque de support souple qui présente une aile chanfreinée en amont (12) et une aile chanfreinée en aval (15), ces deux ailes (12, 15) pouvant s'emboîter dans au moins une cavité de cylindre (2) se prolongeant dans une direction axiale du cylindre d'impression (1), l'aile en amont (12) pouvant être tendue au moyen de premières languettes (8) pivotantes et l'aile en aval (15) au moyen de secondes languettes (9) pivotantes, les premières languettes (8) pivotantes étant en outre fixées sur une première broche (5) pivotante et les secondes languettes (9) pivotantes sur une seconde broche (6) pivotante, et les deux broches (5, 6) étant disposées dans un alésage (4) de la cavité de cylindre (2),
**caractérisé en ce qu'**
une des broches a la forme d'une broche creuse (5, 5.1, 5.2) installée dans l'alésage (4) de la cavité de cylindre (2, 2.1, 2.2), et la broche supplémentaire (6, 6.1, 6.2) est installée dans la broche creuse (5, 5.1, 5.2).

2. Dispositif selon la revendication 1,
**caractérisé en ce que**
l'aile en amont (12, 12.1, 12.2) peut être pressée, au moyen des premières languettes (8, 8.1, 8.2) pivotantes, contre une première paroi de cavité (14, 14.1, 14.2) qui présente un angle aigu par rapport à la surface de l'enveloppe du cylindre.

3. Dispositif selon la revendication 1,
**caractérisé en ce que**
l'aile en amont (12.1) peut être saisie par complémentarité de forme par les premières languettes (8.1) et peut être tirée dans la cavité de cylindre (2.1).

4. Dispositif selon la revendication 3,
**caractérisé en ce que**
l'aile en amont (12.1) présente une entaille (18) notamment en forme de V, avec laquelle les premières languettes (8.1) coopèrent.

5. Dispositif selon la revendication 1,
**caractérisé en ce que**
l'aile en aval (15, 15. 1) peut être saisie par complémentarité de forme par les secondes languettes (9, 9.1) et peut être tirée dans la cavité de cylindre (2, 2.1).

6. Dispositif selon la revendication 5,
**caractérisé en ce que**
les secondes languettes (9, 9.1) s'encliquettent dans l'aile chanfreinée en aval (15, 15.1) à environ 90°.

7. Dispositif selon la revendication 1,
**caractérisé en ce que**
l'aile en aval (15.2) peut être pressée, au moyen des secondes languettes (9.2) pivotantes, contre une deuxième paroi de cavité (20).

8. Dispositif selon l'une des revendications précédentes,
**caractérisé en ce que**
la broche creuse (5, 5.1, 5.2) présente des évidements (11) dans lesquels pénètrent les secondes languettes (9, 9.1, 9.2) fixées à la broche supplémentaire (6, 6.1, 6.2).

9. Dispositif selon l'une des revendications précédentes,
**caractérisé en ce que**
des premières et secondes languettes (8, 8.1, 8.2, 9, 9.1, 9.2) sont disposées alternativement dans la direction axiale du cylindre d'impression (1, 1.1, 1.2).

10. Dispositif selon l'une des revendications précédentes,
**caractérisé en ce que**
les premières et/ou secondes languettes (8, 8.1, 8.2, 9, 9.1, 9.2) sont de configuration élastique.

11. Dispositif selon l'une des revendications 1 à 10,
**caractérisé en ce que**
le revêtement consiste en une plaque d'impression (7, 7.2).

12. Dispositif selon l'une des revendications 1 à 10,
**caractérisé en ce que**
le revêtement consiste en une unité de blanchet (7.1) dans laquelle un blanchet (17) est fixé sur la plaque de support (16) en épargnant l'aile en amont et l'aile en aval (12.1, 15.1).
